# EUROPÄISCHE PATENTSCHRIFT

(11) **EP 1 490 284 B1**
(45) Veröffentlichungstag und Bekanntmachung des Hinweises auf die Patenterteilung: **23.05.2007**
(21) Anmeldenummer: 03744705.9
(22) Anmeldetag: 21.03.2003
(51) Int. Cl.: B66B 13/12, B66B 13/22

(54) **SCHACHTÜBERWACHUNGSSYSTEM FÜR AUFZUG**
SHAFT MONITORING SYSTEM FOR AN ELEVATOR
SYSTEME DE CONTROLE DE CAGE DESTINE A UN ASCENSEUR

(30) Priorität: 27.03.2002 EP 02405242
(43) Veröffentlichungstag der Anmeldung: 29.12.2004
(73) Patentinhaber: INVENTIO AG, 6052 Hergiswil (CH)
(72) Erfinder: DEPLAZES, Romeo, CH-5647 Oberrueti (CH); ANGST, Philipp, CH-6300 Zug (CH)
(86) Internationale Anmeldenummer: PCT/CH2003/000182
(87) Internationale Veröffentlichungsnummer: WO 2003/080495

(56) Entgegenhaltungen:
- WO-A-02/12109
- DE-A- 19 963 038
- FR-A- 2 814 162
- GB-A- 1 457 617

## Beschreibung

Die Erfindung betrifft die Überwachung der Schachttüren eines Aufzugssystems.

Aufzugssysteme herkömmlicher Art wie zum Beispiel DE 19963038 weisen im Allgemeinen Schachttüren auf, mit welchen in jedem Stockwerk der Aufzugsschacht von den angrenzenden Räumen abtrennbar ist. Viele Aufzugssysteme weisen ausserdem Kabinentüren auf, mit welchen die Aufzugskabine selbst verschliessbar ist, und welche sich zusammen mit der Kabine von Stockwerk zu Stockwerk bewegen. Aus Sicherheitsgründen müssen im Betrieb alle Schachttüren stets geschlossen sein, mit Ausnahme der Schachttüre desjenigen Stockwerkes, in welchem die Aufzugskabine gerade anhält. Ebenso müssen die Kabinentüren geschlossen sein, wenn der Aufzug nicht gerade in einem Stockwerk anhält, um be- oder entladen bzw. um betreten oder verlassen zu werden. Zu Unterhaltszwecken können die Schacht- und/oder Kabinentüren natürlich auch geöffnet werden, wenn sich die Aufzugskabine andernorts als in den oben beschriebenen Lagen befindet. Der Zustand, d.h. die Stellung der Schachttüren bzw. die Stellung von Riegeln, mit welchen der oder die Schachttürflügel in ihrer Schliessstellung verriegelbar sind, werden mit Hilfe von Oberwachungssystemen überwacht. Hierzu sind Sensormittel, zum Beispiel in der Art von zwangsgeführten Einrichtungen mit Sicherheitskontaktstellen vorgesehen. Die Sicherheitskontaktstellen sind in Serienschaltung in einem Sicherheitskreis integriert. Die Anordnung ist so ausgeführt, dass die Aufzugskabine nur dann bewegt werden kann, wenn der Sicherheitskreis und damit auch alle in ihm integrierten Sicherheitskontakte geschlossen sind.

Überwachungssysteme mit Sicherheitskreisen dieser Art sind mit zahlreichen Nachteilen behaftet, die im Folgenden kurz aufgeführt werden.

Jeder Sicherheitskreis weist inhärente Probleme auf; hierzu gehören die Länge der Verbindungen, der Spannungsabfall im Sicherheitskreis und der verhältnismässig hohe Montageaufwand.
Die einzelnen Sicherheitskontakte sind verhältnismässig störanfällig; es kommt daher häufig zu unnötigen Notstops des Aufzugssystems.
Trotz eines Überwachungssystems mit einem Sicherheitskreis lassen sich unsichere bzw. gefährliche Situationen nicht ganz vermeiden; einerseits lassen sich die Sicherheitskontakte einzeln oder gemeinsam verhältnismässig leicht überbrücken, was praktisch einem Ausserkraftsetzen der Sicherheitsvorkehrungen gleichkommt; anderseits verhindert eine offenen Schachttüre zwar eine Bewegung der Kabine, aber wenn sich die Kabine nicht bei der gerade offenen Schachttüre befindet, besteht dennoch die Gefahr eines Absturzes durch die offene Schachttüre.
Intelligente bzw. situationsgerechte Reaktionen, zum Beispiel im Falle einer Unterbrechung des Sicherheitskreises, sind nicht möglich; insbesondere kann nicht vermieden werden, dass Personen in der Aufzugskabine ungewollt eingeschlossen werden.
Das Überwachungssystem erlaubt keine spezifische Diagnose; das heisst, dass bei offenem Sicherheitskreis nur festgestellt wird, dass mindestens ein Sicherheitskontakt und damit mindestens eine Verriegelung bzw. mindestens eine Schachttüre offen ist. Es kann aber nicht festgestellt werden, welcher Sicherheitskontakt geöffnet ist. Bevor eine Störung im Sicherheitskreis auftritt, liefert das Überwachungssystem keine Information, die den Zustand (Abnutzung, Korrosion) einzelner Sicherheitskontakte erkennen lässt oder deren Identifikation ermöglicht. Eine zustandsabhängige Wartung zu einem Zeitpunkt, in dem das Aufzugssystem problemlos stillgelegt werden kann, wird damit nicht unterstützt.

Die Verfügbarkeit des Aufzuges ist eingeschränkt, da ein offener Sicherheitskontakt immer eine Ausserbetriebssetzung des Aufzugssystems zur Folge hat, auch wenn eine andere Lösung, zum Beispiel eine Absperrung des Zugangsbereiches zu einer nicht-schliessbaren Schachttüre, möglich wäre.

Es ist ein weiterer Nachteil bekannter Systeme, dass jeder Schachttürflügel mit mindestens einem elektrischen Kontakt versehen ist, der in den Sicherheitskreis eingebunden sein muss. Dieser Ansatz ist aufwendig und teuer.

Ein verbessertes System, bei dem der Zustand der Schachttüren über einen stockwerkseitigen Bus und über einen Kabinenbus erfasst wird, ist in der parallelen Patentanmeldung mit Titel "Aufzugssystem" beschrieben. Diese Parallelanmeldung wurde am 18.09.01 eingereicht und trägt die Anmeldenummer 01810903.3. Bei dem in dieser Patentanmeldung beschriebenen Überwachungssystem für einen Aufzug weisen die Schachttüren und/oder die Kabinentüren Sensormittel auf, mit denen ihr Zustand, das heisst die Position ihrer Türflügel, detektiert wird. Das Überwachungssystem weist ferner ein mit den Sensormitteln verbundenes Auswertesystem auf, welches die von den Sensormitteln gelieferten Signale auswertet. Diese Auswertung erfolgt in kurzen Zeitabständen und erlaubt es, den Zustand der überwachten Schacht- oder Kabinentürflügel zu erfassen; ebenso können zeitliche Änderungen der Signalcharakteristik erfasst werden. Gemäss diesem verbesserten System ist die Erfassung des Zustandes der Schacht- bzw.

Kabinentürflügel durch die Sensormittel analysierbar und diagnosefähig. Ausserdem ist eine graduelle Verschlechterung einzelner Subsysteme erkennbar, so dass rechtzeitig ein präventiver Unterhalt eingeleitet werden kann.

Die Aufgabe der Erfindung wird somit darin gesehen, eine verbesserte Überwachung für Aufzugs-Schachttüren aufzuzeigen, mit der die Nachteile des Standes der Technik vermieden oder mindestens stark reduziert werden können.

Die Lösung der Aufgabe erfolgt durch die Merkmale des Anspruchs 1, durch die Merkmale des Anspruchs 6 und durch die Merkmale des Anspruchs 9.

Vorteilhafte Weiterbildungen des erfindungsgemässen Aufzugssystems sind durch die abhängigen Patentansprüche 2 bis 5, 7, 8 und 10 definiert.

Im Folgenden wird die Erfindung anhand von Ausführungsbeispielen und mit Bezug auf die Zeichnung ausführlich beschrieben. Es zeigen:
- Fig. 1: ein Aufzugssystem mit einem ersten Überwachungssystem gemäss Erfindung, in stark vereinfachter schematisierter Darstellung;
- Fig. 2: eine Detailansicht eines Schachttürriegels mit Sensormittel, gemäss Erfindung;
- Fig. 3: eine Detailansicht eines Schachttürriegels mit Umlenkmittel, gemäss Erfindung;
- Fig. 4: eine Detailansicht eines Schachttürriegels mit Sensormittel, gemäss Erfindung;
- Fig. 5: eine Detailansicht eines mechanischen Systems zum Sichern und Entsichern einer Schachttürriegelsicherung, gemäss Erfindung; und
- Fig. 6: eine Detailansicht eines weiteren Schachttürriegels mit Umlenkmittel, gemäss Erfindung.

Fig. 1 zeigt eine erste Ausführungsform der Erfindung. Es ist ein Aufzugssystem gezeigt, das eine Aufzugkabine 12 umfasst, die in einem Aufzugschacht 10 vertikal bewegbar geführt ist. Die Aufzugkabine 12 kann die drei Stockwerke A, B und C bedienen. Die Aufzugskabine 12 ist durch eine Kabinentüre 13 abgeschlossen. Jedes der drei Stockwerke weist eine Schachttüre 11 auf. Sobald die Aufzugskabine 12 hinter eine Stockwerktüre fährt, um an dem entsprechenden Stockwerk anzuhalten, so wird die Schachttüre 11 dieses Stockwerks durch die Kabinentüre 13 geöffnet. Im gezeigten Fall befindet sich die Aufzugkabine 12 auf der Höhe des Stockwerks B. Die entsprechende Schachttüre 11 und die Kabinentüre sind geöffnet, was in Fig. 1 nicht zu erkennen ist. Die Schachttüre 11 ist mit einer Selbstschliessvorrichtung versehen, damit die Flügel der Schachttüre 11, falls sie nicht aktiv offen gehalten werden, von selbst zufallen.

Schacht- und Kabinentüren können einen oder mehrere Türflügel aufweisen. Im Folgenden wird die Erfindung jeweils nur mit Bezug auf Türen mit einem Türflügel beschrieben. Es wird hiermit festgehalten, dass die erfindungsgemässen Merkmale, Funktionen und Eigenschaften auch auf Mehrflügel-Türen zutreffen.

Es ist ein selbsttätig verriegelnder Schachttürriegel 18 vorgesehen, der den Flügel der Schachttüre 11 verriegelt, sobald dieser seine Schliessstellung erreicht hat, wobei der Schachttürriegel 18 durch die Aufzugkabine 12 entriegelt werden kann.

Wie in Fig. 1 schematisch angedeutet, ist eine Steuerung 16 vorgesehen, die mit einem Antrieb 14 in Verbindung steht und die Aufzugkabine 12 über ein Seil 22 bewegt. Die Aufzugkabine 12 steht über einen Kabinenbus 17 mit der Aufzugsteuerung 16 in Kommunikationsverbindung. Vorzugsweise handelt es sich bei dem Kabinenbus 17 um einen Sicherheitsbus. Gemäss Erfindung ist die Aufzugsanlage mit berührungslosen Sensormitteln 15, 19 ausgestattet. Diese Sensormittel 15, 19 dienen dazu, von der Aufzugkabine 12 aus zu überwachen, ob das Verriegeln des Schachttürriegels 18 erfolgt ist. Darüber hinaus können je nach Ausführungsform die Sensormittel 15, 19 auch zum wiederholten Überwachen des verriegelten Zustandes des Schachttürriegels 18 dienen, wobei diese Überwachung durchgeführt wird, während sich die Aufzugkabine 12 an den Schachttüren vorbei bewegt. Um die Überwachung von der Kabine 12 aus zu ermöglichen, sind die Sensormittel 15, 19 über den Kabinenbus 17 mit der Aufzugsteuerung 16 verbindbar. Alternativ kann das Sensormittel 15 durch ein Sicherheitsüberwachungssystem mit der Aufzugsteuerung 16 verbunden sein. Ein solches Sicherheitsüberwachungssystem kann dazu dienen, zumindest einen Teil der sicherheitsrelevanten Zustände einer Aufzuganlage separat von der eigentlichen Aufzugsteuerung zu erfassen und beim Auftreten von Problemen Reaktionen auszulösen, indem diese direkt in die Aufzugsteuerung eingreift.

Die Wirkungsweise der oben beschriebenen Ausführungsform ist wie folgt:
Bevor die Aufzugkabine 12 ein Stockwerk (z.B. Stockwerk B) verlässt, werden die Kabinentüre 13 und mit dieser auch der Flügel der Schachttüre 11 dieses Stockwerks geschlossen. Sobald der Flügel der Schachttüre 11 seine Schliessstellung erreicht hat, fällt der Schachttürriegel 18 ins Schloss, wodurch die Schachttüre gegen unberechtigtes oder versehentliches Öffnen gesichert ist. Die berührungslosen Sensormittel 15, 19 teilen der Aufzugsteuerung über den Bus 17 mit, dass der Schachttürriegel 18 geschlossen wurde und nun geschlossen ist. Erst nachdem der Schachttürriegel 18 als geschlossen gemeldet worden ist, setzt die Aufzugsteuerung 16 die Aufzugkabine 12 über den Antrieb 14 in Bewegung. Solange diese Meldung fehlt, bleibt die Aufzugkabine 12 im Stillstand.

Während sich die Aufzugskabine 12 im Schacht 10 bewegt, können die Sensormittel 15, 19 bei jeder Vorbeifahrt an einer Schachttüre den verriegelten Zustand des dortigen Schachttürriegels 18 erfassen. Diese Zustandsinformation kann an die Steuerung 16 übermittelt werden. Sollte einer der Schachttürriegel 18 nicht verriegelt sein, so kann eine entsprechende Reaktion (z.B. Stilllegen des Aufzugs oder Notruf) ausgelöst werden.

Eine weitere Ausführungsform der Erfindung zeichnet sich dadurch aus, dass das berührungslose Sensormittel ein aktives Sensorteil 15 und ein passives Sensorteil 19 umfasst, wie anhand eines Beispiels in Fig. 2 gezeigt. Das aktive Sensorteil 15 ist an der Aufzugkabine 12 - zum Beispiel an der Kabinentüre - und das passive Sensorteil 19 im Bereich des zu überwachenden Schachttürriegels 18 angeordnet. Wie in Fig. 2 gezeigt kann das passive Sensorteil 19 direkt an dem zu überwachenden Schachttürriegel 18 sitzen.

Vorzugsweise erfolgt die Anordnung des aktiven und des passiven Sensorteils so, dass das aktive Sensorteil 15 mit dem passiven Sensorteil 19 in Wechselwirkung treten kann, sobald die Aufzugskabine 12 hinter der zu überwachenden Schachttüre 11 stoppt und die Schachttüre 11 samt dem zu überwachenden Schachttürriegel 18 geschlossen sind. In Fig. 2 ist ein Zustand gezeigt, bei dem der Schachttürriegel 18 geschlossen ist und sich die Aufzugkabine 12 samt aktivem Sensorteil 15 der Halteposition nähert.

Wie in Figur 1 angedeutet, kann die Kabine 12 mit einem Busknoten 20 ausgestattet sein. Alle Elemente der Kabine 12, die auf den Bus 17 zugreifen, bzw. die durch den Bus erreichbar sein müssen, können über den Busknoten 20 mit dem Bus 17 verbunden sein. In der gezeigten Ausführungsform ist zum Beispiel das aktive Sensorteil 15 über ein Kabel 21 oder eine andersgeartete Verbindung mit dem Busknoten 20 verbindbar.

In einer anderen Ausführungsform ist das Sensormittel über eine direkte (parallele) Verdrahtung mit der Aufzugsteuerung verbunden. In diesem Fall braucht es keinen Kabinenbus, um eine Verbindung zwischen den Sensormitteln und der Aufzugsteuerung herzustellen.

In einer weiteren bevorzugten Ausführungsform sind die beiden Sensorteile 15 und 19 so ausgelegt und montiert, dass sie jeweils kurzzeitig in Wechselwirkung treten können, wenn die Aufzugskabine 12 an einer zu überwachenden Schachttüre 11 vorbeifährt und die Schachttüre 11 samt dem zu überwachenden Schachttürriegel 18 geschlossen sind. Dadurch kann bei jeder Vorüberfahrt der Kabine 12 überprüft werden, ob der Schachttürriegel 18 geschlossen ist.

Der Schachttürriegel 18 kann zum Beispiel so am Flügel der Schachttüre 11 montiert werden, dass er mit einem Teil verriegelbar ist, das fest mit einem am Aufzugschacht 10 befestigten Türrahmen verbunden ist. Zu diesem Zweck umfasst der Schachttürriegel 18 eine Drehachse und einen hakenförmig ausgebildeten Arm, der in eine Ausnehmung des mit dem Schachttürrahmen verbundenen Teils eingreift. Des weiteren ist der Schachttürriegel 18 mit einem Gewicht oder mit einer Feder versehen, damit der Riegel 18 den Flügel der Schachttüre 11 selbsttätig verriegelt, sobald dieser seine Schliessstellung erreicht hat.

Ein Schliessmechanismus 30 gemäss Erfindung ist in Fig. 3 gezeigt. Die Darstellungsform ist so gewählt, dass man den Schliessmechanismus 30 von der Aufzugkabine aus durch die Kabinentüre 35 (gestrichelt dargestellt) hindurch sieht. Im oberen Bereich der Fig. 3 ist ein Schachttürriegel 28 in geschlossenem Zustand (d.h. in verriegeltem Zustand) zu sehen. Der Schachttürriegel 28 greift mit einem hakenförmig ausgebildeten Arm 33 in eine Ausnehmung des Schachttürrahmens 31 ein, und verriegelt die Schachttüre 41 gegen ungewolltes oder unberechtigtes Öffnen. Der Riegel 28 ist so angeordnet, dass er sich um eine Achse 32 drehen kann, wie durch den Pfeil angedeutet. Der Schachttürriegel 28 ist mit einem Gewicht 34 versehen, damit der Riegel 28 von alleine einhakt, sobald der Flügel der Schachttüre 41 seine Schliessstellung erreicht hat.

Wenn sich nun die Aufzugkabine mit ihrer Kabinentüre 35 einem Stockwerk nähert, so greifen zwei Mitnehmerschwerter 36 eines am Flügel der Kabinentüre 35 angebrachten Türmitnehmermechanismus in einen am Flügel der Schachttüre 41 angebrachten Umlenkmechanismus 37 ein, der mechanisch über eine Stange 38 mit dem Schachttürriegel 28 in Verbindung steht. Bei der gezeigten Ausführungsform des Schliessmechanismus 30, werden die Mitnehmerschwerter 36 vor Beginn der Türöffnungsbewegung voneinander gespreizt. Durch dieses Auseinanderbewegen der Mitnehmerschwerter 36 wird eine Kraft auf die Rollen 40 des Umlenkmechanismus 37 ausgeübt, wodurch der Umlenkmechanismus 37 eine leichte Rotationsbewegung entgegen den Uhrzeigersinn um die Drehachse 39 herum vollzieht, wie durch den Pfeil angedeutet. Dadurch drückt die Stange 38 das Gewicht 34 des Riegels 28 nach oben, und die Verriegelung des Flügels der Schachttüre 41 gegenüber dem Schachttürrahmen 31 wird gelöst. Nun kann die Schachttüre 41 durch die Kabinentüre 35 geöffnet werden.

Beim gemeinsamen Schliessen von Kabinen- und Schachttüre bewegen sich am Ende des Schliessvorgangs die Mitnehmerschwerter 36 wieder aufeinander zu, so dass die vorstehend beschriebene Entriegelungswirkung aufgehoben wird und der hakenförmig ausgebildete Arm 33 des Riegels 28 in die mit dem Schachttürrahmen 31 verbundene Ausnehmung einrastet, wodurch der Flügel der Schachttüre 41 verriegelt ist.

Vorzugsweise ist der Umlenkmechanismus 37 mit Rollen 40 versehen, um ein reibungsvermindertes Bewegen der Mitnehmerschwerter 36 zu ermöglichen. Während sich die Aufzugkabine im Aufzugschacht bewegt, werden die Mitnehmerschwerter 36 (beispielsweise durch eine Feder) auf minimalem gegenseitigem Abstand gehalten, so dass sich die Aufzugkabine von Stockwerk zu Stockwerk bewegen kann, ohne dass die Mitnehmerschwerter 36 mit den Rollen 40 des an den Schachttüren 41 angebrachten Umlenkmechanismus 37 kollidieren. Erst wenn die Aufzugkabine sich einem Stockwerk nähert und der Türöffnungsvorgang beginnt, werden die Mitnehmerschwerter 36 voneinander gespreizt. Der Türöffnungsvorgang kann bereits begonnen werden, während sich die Aufzugkabine langsam der Halteposition nähert, da die Mitnehmerschwerter 36 eine entsprechende Länge aufweisen. Sobald sich die vorauslaufenden Enden der beiden Mitnehmerschwerter 36 zwischen den Rollen 40 befinden, kann die Spreizbewegung beginnen.

Im Folgenden sind beispielhaft mehrere Möglichkeiten für die Realisierung der berührungslosen Sensormittel beschrieben. Ein entsprechendes Sensormittel ist schematisch in Fig. 4 dargestellt. In Fig. 4 ist ein Sensormittel gezeigt, das optisch arbeitet. Am oberen Ende des Flügels einer Schachttüre 51 sitzt ein Schachttürriegel 52, der in eine Ausnehmung des Schachttürrahmens 57 eingreift und den Flügel der Schachttüre 51 verriegelt. Es befindet sich eine Aufzugkabine (nicht gezeigt) auf der gleichen Höhe wie die Schachttüre 51. Die Aufzugkabine trägt eine Kabinentüre 53 mit einem Türflügel, an dessen oberem Ende ein aktives Sensormittel 54, 55 vorgesehen ist. Es umfasst einen Sender 54, der einen Lichtstrahl in Richtung des Schachttürriegels 52 aussendet.

Am Schachttürriegel 52 befindet sich ein passives Sensorteil 59, das den Lichtstrahl reflektiert und in Richtung des aktiven Sensormittels zurück lenkt. Dort wird es von einem Empfänger 55 empfangen und in ein elektrisches Signal umgewandelt, das zur Auswertung entweder an eine lokale Auswertevorrichtung oder über einen Bus oder über eine Parallelverdrahtung an eine entfernte Auswertevorrichtung übermittelt werden kann. Befindet sich der Schachttürriegel 52 in der gewünschten Position, so wird der Lichtstrahl grösstenteils reflektiert und empfängerseitig detektiert. Falls der Schachttürriegel 52 geöffnet (nicht verriegelt) ist, befindet sich das passive Sensorteil 59 nicht im Bereich des ausgesendeten Lichtstrahles und es wird kein Licht oder nur ein kleiner Anteil des Lichtes zum Empfänger hin reflektiert. Somit ist erkennbar, ob der Schachttürriegel 52 geschlossen ist. Wenn das auf einem optischen Prinzip basierende Sensormittel schnell genug arbeitet, kann man von der Aufzugkabine aus auch im Vorbeifahren ermitteln, ob der Schachttürriegel 52 verriegelt ist. Als passives Sensormittel 59 kann man zum Beispiel einen Spiegel oder eine verspiegelte Fläche oder einen Reflektor verwenden.

Ein weiteres Sensormittel, das berührungslos arbeitet und auf dem radio frequency identification-Prinzip (RFID) basiert, kann wie folgt realisiert werden. Auf dem Schachttürriegel kann ein RFID-Tag (zum Beispiel in Form eines dünnen Aufklebers) fixiert sein. An der Aufzugkabine befindet sich ein aktives Sensorteil, das im wesentlichen einen Sender und Empfänger umfasst. Der Sender sendet ein elektromagnetisches Feld aus. Wenn sich das aktive Teil und das passive Teil in einer bestimmten vordefinierten Stellung zueinander befinden, so tritt das elektromagnetische Feld mit dem RFID-Tag in Wechselwirkung. Dabei nimmt das RFID-Tag elektromagnetische Energie auf und sendet ein Identifikationssignal zurück. Jeder der Schachttüren kann eine einzigartige Identifikation zugeordnet werden. Damit kann das berührungslos arbeitende Sensormittel erkennen, ob ein Identifikationssignal empfangen wird, woraus man schliessen kann, dass der Schachttürriegel geschlossen ist, da nur in diesem Fall die Wechselwirkung zwischen Sender, RFID-Tag und Empfänger zustande kommt. Des weiteren kann die jeweilige Schachttüre eindeutig anhand der Identifikation erkannt werden. Sollten sich bei einer der Schachttüren zum Beispiel Probleme mit dem Schachttürriegel ergeben, so kann man die betroffene Schachtüre identifizieren und dadurch gewährleisten, dass ein Servicemonteur die problembehaftete Stelle schneller lokalisieren kann. Dies ist besonders bei grossen Gebäuden mit zahlreichen Stockwerken von Bedeutung.

Eine weitere Ausführungsform zeichnet sich dadurch aus, dass ein magnetisches Element als passives Sensorteil im Bereich des zu überwachenden Schachttürriegels vorgesehen ist. An der Aufzugkabine oder vorzugsweise an der Kabinentüre befindet sich ein Magnetsensor, der als aktives Sensorteil dient. Die Anordnung und Empfindlichkeit muss so gewählt sein, dass das Magnetfeld, das von dem magnetischen Element ausgeht von dem Magnetsensor detektierbar ist, wenn sich die Aufzugkabine im Bereich hinter einer Schachttüre befindet und der Schachttürriegel verriegelt ist.

Als Alternativen kann man auch Ultraschall- oder RF-basierte Sensormittel einsetzen. Es ist auch möglich, induktiv oder kapazitiv arbeitende Sensormittel einzusetzen. Bei einem kapazitiv arbeitenden Sensormittel kann man die Anordnung so wählen, dass sich bei Anwesenheit des verriegelten Schachttürriegels in der Nähe des aktiven Sensorteils eine Störung eines elektromagnetischen Feldes ergibt. Eine solche Störung kann zum Beispiel durch die Verstimmung eines Schwingkreises detektierbar gemacht werden.

Um zusätzliche Sicherheit zu erzielen, kann statt nur einem berührungslos arbeitenden Sensormittel pro Schachttürriegel auch ein zweites berührungslos arbeitendes Sensormittel eingesetzt werden.

Eine weitere Ausführungsform der Erfindung zeichnet sich dadurch aus, dass eine Schachttürriegelsicherung vorgesehen ist, die dazu dient den Schachttürriegel mechanisch zu verriegeln, um ein unbeabsichtigtes Öffnen des Schachttürriegels und damit der Schachttüre zu verhindern. Die Schachttürriegelsicherung ist so ausgeführt, dass sie von der Aufzugkabine her aktivierbar ist. Die Riegelstellung des Schachttürriegels kann zum Beispiel durch einen geeigneten Bolzen derart gesichert werden, dass der Schachttürriegel sich nicht entriegeln kann, solange dieser Bolzen in einer Sicherungsposition ist. Eine dauernde Überwachung der Schachttüren ist somit nicht mehr notwendig, wenn man sich darauf verlassen kann, dass die Schachttüre sicher geschlossen, verriegelt und durch die Schachttürriegelsicherung gesichert wurde.

In einer ersten Ausführungsform wird die Schachttürriegelsicherung mechanisch von der Aufzugkabine her entriegelt, wenn sich die Aufzugkabine einem Stockwerk nähert an dem die Aufzugkabine anhält. Ein Beispiel für die mechanische Entriegelung der Schachttürriegelsicherung ist in Fig. 5 gezeigt. Die Aufzugkabine 62 trägt eine Kabinentüre 65, an der eine Entriegelungskurve 63 befestigt ist. Diese Entriegelungskurve 63 sitzt auf einem Befestigungsmittel 61, das so ausgeführt ist, dass die Entriegelungskurve 63 während der normalen Fahrt der Aufzugkabine 62 zurückgezogen werden kann. Dies ist notwendig, um zu verhindern, dass die Entriegelungskurve 63 bei der Vorbeifahrt an einer Schachttüre mit der Schachttürriegelsicherung 64 kollidiert. Wenn sich die Aufzugkabine 62 einem Zielstockwerk annähert, so wird die Entriegelungskurve 63 durch Vergrössern des Abstandes zur Kabinentüre 65 ausgefahren. Wie in Fig. 5 gezeigt, hat die Schachttürriegelsicherung 64 einen Ausnehmung 66. Das Profil der Entriegelungskurve 63 ist so gewählt, dass das obere freie Ende der Entriegelungskurve 63 in die Ausnehmung 66 der Schachttürriegelsicherung 64 eingreift (dieser Anfangszustand ist in Fig. 5 gezeigt) während die Kabine 62 eine kleine Aufwärtsbewegung (falls sich die Kabine 62 dem Stockwerk von unten nähert) vollzieht, um dann auf dem Stockwerkniveau zur Ruhe zu kommen. Während die Aufzugkabine 62 die letzten Zentimeter der Fahrt zurücklegt, rutscht die Schachttürriegelsicherung 64 entlang der Entriegelungskurve 63 und folgt deren Profil. Dadurch ergibt sich eine Bewegung der Schachttürriegelsicherung 64 von der Schachttüre weg auf die Kabinentüre 65 zu.
Diese Bewegung reicht aus, um den Schachttürriegel - der in Fig. 5 nicht gezeigt ist - zu entriegeln. Sobald die Schachttürriegelsicherung 64 entriegelt ist, kann durch das Spreizen der Mitnehmerschwerter der Schachttürriegel entriegelt und die Schachttüre geöffnet werden. Verlässt die Aufzugkabine 62 das Stockwerk nachdem der Flügel der Schachttüre seine Schliessstellung errreicht hat und der Schachttürriegel in Verriegelungsstellung ist, so wird die Schachttürriegelsicherung 64 durch die Entriegelungskurve 63 wieder in Richtung Schachttüre geschoben, um dort den Schachttürriegel zu sichern.

Es sind zahlreiche andere Ausführungsformen denkbar, die dazu geeignet sind die Schachttürriegelsicherung 64 zu aktivieren und zu deaktivieren.

In einer weiteren Ausführungsform wird die Schachttürriegelsicherung berührungslos entriegelt. In diesem Fall kann die Schachttürriegelsicherung zum Beispiel über ein an- und abschaltbares Magnetfeld entriegelt werden. Die Erzeugung des Magnetfeldes, z.B. durch eine Spule auf einem Weicheisenkern, erfolgt von der Aufzugkabine aus.

Ein weiterer Schachttürverriegelungsmechanismus 70 gemäss Erfindung ist in Fig. 6 gezeigt. Es ist ein Schachttürriegel 78 in geschlossenem Zustand (d.h. in verriegeltem Zustand) zu sehen. Der Schachttürriegel 78 greift mit einem hakenförmig ausgebildeten Arm 73 in ein Schloss 71 ein, und verriegelt den Flügel der Schachttüre gegen ungewolltes oder unberechtigtes Öffnen. Der Riegel 78 ist so angeordnet, dass er sich um eine Achse 72 drehen kann. Der Schachttürriegel 78 ist mit einem Gewicht 74 versehen, damit der Riegel 78 selbsttätig ins Schloss einrastet, sobald der Flügel der Schachttüre seine Schliessstellung erreicht hat. Wenn sich nun die Aufzugkabine mit der Kabinentüre einem Stockwerk nähert, so greifen zwei am Flügel der Kabinentüre angebrachte Mitnehmerschwerter (nicht gezeigt) zwischen zwei Rollen 80 eines Umlenkmechanismus ein. Der Umlenkmechanismus ist in der gezeigten Ausführungsform so gestaltet, dass eine der Rollen 80 am Flügel der Schachttüre und die zweite Rolle 80 direkt am Schachttürriegel 78 befestigt ist. Zum Entriegeln des Schachttürverriegelungsmechanismus 70, werden die beiden Mitnehmerschwerter voneinander gespreizt, wodurch diese eine Kraft auf die Rollen 80 des Umlenkmechanismus ausüben. Durch diese Kraft vollzieht der Schachttürriegel 78 um seine Drehachse 72 eine begrenzte Rotationsbewegung entgegen dem Uhrzeigersinn. Dadurch wird das Gewicht 74 des Riegels 78 angehoben und die Verriegelung gegenüber dem Schloss 71 wird gelöst. Nun kann die Schachttüre durch die Kabinentüre geöffnet werden.

Vorzugsweise wird der Schachttürriegel und die Schachttürriegelsicherung so ausgeführt, dass im Notfall die Schachttüre von der Stockwerkseite aus durch einen Servicemonteur oder durch anderes Personal entriegelt werden kann. Hierzu kann zum Beispiel ein Spezialwerkzeug vorgesehen werden.

Gemäss Erfindung wird eine Lösung bereit gestellt, die darauf aufbaut, dass man ein Verfahren zum Verschliessen der Schachttüren durch die Kabinentür(en) mit einer kabinenseitigen Überwachung kombiniert, die erkennen lässt, ob das Verriegeln der Schachttürriegel erfolgt ist. Die Erfindung basiert darauf, dass die Schachttüren nach jeder Betätigung sicher geschlossen und verriegelt werden. Damit kann man auf die üblichen Schachttürkontakte und folglich auch auf einen grossen Teil des Sicherheitskreises verzichten.

Bei einem erfindungsgemässen Aufzugsystem können die Schachttüren nur durch die Kabine geöffnet werden, wenn sich diese auf einem entsprechenden Stockwerk hinter den Schachttüren befindet. Vorzugsweise kann eine Schachttüre aber auch durch einen Servicemonteur geöffnet werden, wenn dieser hierzu ein Spezialwerkzeug verwendet. Es kann also davon ausgegangen werden, dass eine Schachttüre nur offen steht oder geöffnet werden kann, wenn sich entweder eine Aufzugkabine hinter der entsprechenden Schachttüre befindet, oder wenn ein entsprechend geschulter Servicemonteur anwesend ist.

Mit der erfindungsgemässem Vorrichtung kann nicht überwacht werden, ob ein Servicemonteur oder eine andere Person die Schachttüre mit einem Spezialwerkzeug geöffnet hat. Bei bisherigen Systemen wurde durch Öffnen des Schachttürriegels ein Kontakt geöffnet und der Sicherheitskreis unterbrochen. Ein solcher Kontakt ist gemäss Erfindung nicht mehr vorgesehen.

In einer weiteren Ausführungsform der Erfindung kann man einen Sensor einsetzen, der es ermöglicht, zu überwachen, ob eine Schachttüre mit einem Spezialwerkzeug geöffnet wurde. Ein derartiger Sensor ist weniger beansprucht, da eine Öffnung mit Spezialwerkzeug nur selten erfolgt. Ausserdem kann ein solcher Sensor so ausgeführt werden, dass er weniger anfällig ist gegen Verbiegen, Verschieben, Abnutzung, usw.

## Patentansprüche

1. Aufzugsanlage mit einer Aufzugskabine [12; 62], die über eine Kabinentüre [13; 53] verfügt und vertikal bewegbar in einem Aufzugschacht [10] angeordnet ist,
mit mindestens einer Schachttüre [11; 41; 51], durch die der Zugang zu dem Aufzugschacht [10] verschliessbar ist und die mindestens einen Türflügel aufweist,
mit einem selbsttätig verriegelnden Schachttürriegel [18; 28; 78] zum Verriegeln des Türflügels der Schachttüre [11; 41; 51], wenn der Türflügel in seiner Schliessstellung ist,
wobei der Schachttürriegel [18; 28; 78] durch die Aufzugkabine [12; 62] entriegelbar ist, und
mit einer Aufzugsteuerung [16],
**dadurch gekennzeichnet,**
**dass** die Aufzugsanlage ein berührungsloses Sensormittel [15, 19; 54, 55, 59] aufweist, das es ermöglicht, von der Aufzugkabine [12; 62] aus zu erkennen, ob sich der Schachttürriegel [18; 28; 78] und der Türflügel der Schachttüre [11; 41; 51] in ihrer korrekten Verriegelungsstellung befinden,
wobei dieses Sensormittel [15, 19; 54, 55, 59] mit der Aufzugsteuerung [16] und/oder mit einem separaten Sicherheitsüberwachungssystem verbindbar ist.

2. Aufzugsanlage nach Anspruch 1, **dadurch gekennzeichnet, dass** eine Schachttürriegelsicherung [64] vorgesehen ist, die dazu dient den Schachttürriegel [18; 28; 78] mechanisch zu sichern, um ein Öffnen der Schachttüre [11; 41; 51] zu verhindern, wobei die Schachttürriegelsicherung [64] von der Aufzugkabine [12; 62] her mechanisch oder elektromagnetisch aktivierbar ist.

3. Aufzugsanlage nach Anspruch 1 oder 2, **dadurch gekennzeichnet, dass** das berührungslose Sensormittel ein aktives Sensorteil [15] und ein passives Sensorteil [19] umfasst,
wobei das aktive Sensorteil [15] an der Aufzugskabine [12; 62], vorzugsweise an der Kabinentüre [13; 53], und das passive Sensorteil [19] im Bereich des zu überwachenden Schachttürriegels [18; 28; 78] angeordnet sind.

4. Aufzugsanlage nach Anspruch 3, **dadurch gekennzeichnet, dass** das aktive Sensorteil [15] mit dem passiven Sensorteil [19] in Wechselwirkung treten kann, sobald die Aufzugkabine [12; 62] hinter der zu überwachenden Schachttüre [11; 41; 51] stoppt und der Türflügel der Schachttüre [11; 41; 51] samt dem zu überwachenden Schachttürriegel [18; 28; 78] sich in ihrer korrekten Verriegelungsstellung befinden.

5. Aufzugsanlage nach Anspruch 3 oder 4, **dadurch gekennzeichnet, dass** das aktives Sensorteil [15] mit dem passiven Sensorteil [19] kurzzeitig in Wechselwirkung treten kann, wenn die Aufzugskabine [12; 62] an einer zu überwachenden Schachttüre [11; 41; 51] vorbeifährt und der Türflügel der Schachttüre [11; 41; 51] samt dem zu überwachenden Schachttürriegel [18; 28; 78] sich in ihrer korrekten Verriegelungsstellung befinden.

6. Überwachungssystem für eine Aufzugsanlage,
wobei die Aufzugsanlage eine in einem Aufzugschacht [10] angeordnete und vertikal bewegbare Aufzugkabine [12; 62] mit einer Kabinentüre [13; 53] umfasst,
wobei die Aufzugsanlage mindestens eine Schachttüre [11; 41; 51] mit mindestens einem Türflügel aufweist, durch die der Zugang zu dem Aufzugschacht [10] verschliessbar ist,
wobei die Schachttüre [11; 41; 51] einen selbsttätig verriegelnden Schachttürriegel [18; 28; 78] zum Verriegeln des Türflügels in seiner Schliessstellung umfasst,
wobei der Schachttürriegel durch die Aufzugkabine [12; 62] entriegelbar ist, und
wobei die Aufzugsanlage eine Aufzugsteuerung [16] enthält,
**dadurch gekennzeichnet, dass**
das Überwachungssystem ein berührungsloses Sensormittel [15, 19; 54, 55, 59] aufweist, das es ermöglicht von der Aufzugkabine [12; 62] aus zu erkennen, ob sich der Schachttürriegel [18; 28; 78] und der Türflügel der Schachttüre [11; 41; 51] in ihrer korrekten Verriegelungsstellung befinden, wobei dieses Sensormittel [15, 19; 54, 55, 59] mit der Aufzugsteuerung [16] und/oder mit einem separaten Sicherheitsüberwachungssystem verbindbar ist.

7. Überwachungssystem nach Anspruch 6, **dadurch gekennzeichnet, dass** das berührungslose Sensormittel ein aktives Sensorteil [15] und ein passives Sensorteil [19] umfasst,
wobei das aktive Sensorteil [15] an den Aufzugkabine [12;
62], vorzugsweise an der Kabinentüre [13; 53], befestigbar ist und das passive Sensorteil [19] im Bereich des zu überwachenden Schachttürriegels [18; 28; 78] befestigbar ist.

8. Überwachungssystem nach Anspruch 6, **dadurch gekennzeichnet, dass** das aktive Sensorteil [15] und das passive Sensorteil [19] so ausgelegt sind, dass das aktive Sensorteil [15] mit dem passiven Sensorteil [19] in Wechselwirkung treten kann, sobald die Aufzugkabine [12; 62] hinter der zu überwachenden Schachttüre [11; 41; 51] stoppt, der Türflügel der Schachttüre [11; 41; 51] sich in seiner Schliessstellung befindet und der zu überwachenden Schachttürriegel [18; 28; 78] in Verriegelungsstellung ist.

9. Schachttürriegel [18; 28; 78] zur Verwendung in einer Aufzugsanlage,
wobei die Aufzugsanlage eine in einem Aufzugschacht [10] angeordnete und vertikal bewegbare Aufzugkabine [12; 62] mit einer Kabinentüre [13; 53] umfasst,
wobei die Aufzugsanlage mindestens eine Schachttüre [11; 41; 51] mit mindestens einem Türflügel aufweist, durch die der Zugang zu dem Aufzugschacht [10] verschliessbar ist,
wobei der Schachttürriegel [18; 28; 78] ein selbsttätig verriegelnder Schachttürriegel [18; 28; 78] zum Verriegeln des Türflügels der Schachttüre [11; 41; 51] ist, der so ausgelegt ist, dass er durch die Aufzugkabine [12; 62] mechanisch entriegelbar ist, und
wobei die Aufzugsanlage eine Aufzugsteuerung [16] enthält,
**dadurch gekennzeichnet, dass**
der Schachttürriegel [18; 28; 78] mit einem passiven Sensormittel [19] versehen ist, das dazu ausgelegt ist, berührungslos mit einem aktiven Sensorteil [15] in Wechselwirkung zu treten, falls die Aufzugkabine [12; 62] sich im Bereich der Schachttüre [11; 41; 51] befindet.

10. Schachttürriegel [18; 28; 78] nach Anspruch 9,
**dadurch gekennzeichnet, dass**
am Schachttürriegel [18; 28; 78] eine Schachttürriegelsicherung [64] vorgesehen ist, die dazu dient, den Schachttürriegel [18; 28; 78] mechanisch zu sichern, um ein Öffnen der Schachttüre [11; 41; 51] zu verhindern, wobei die Schachttürriegelsicherung [64] von der Aufzugkabine [12; 62] her mechanisch oder elektromagnetisch aktivierbar ist.

## Claims

1. Lift installation comprising a lift cage (12; 62) which has a cage door (13; 53) and is arranged in a lift shaft (10) to be vertically movable, at least one shaft door (11; 41; 51) by which access to the lift shaft (10) is closable and which has at least one door leaf, an automatically locking shaft door lock (18; 28; 78) for locking the door leaf of the shaft door (11; 41; 51) when the door leaf is in its closed setting, wherein the shaft door leaf (18; 28; 78) can be unlocked by the lift cage (12; 62), and a lift control (16), **characterised in that** the lift installation comprises contactless sensor means (15, 19; 54, 55, 59) enabling recognition from the lift cage (12; 62) whether the shaft door lock (18; 28; 78) and the door leaf of the shaft door (11; 41; 51) are disposed in the correct locked setting thereof, wherein this sensor means (15, 19; 54, 55, 59) is connectible with the lift control (16) and/or with a separate safety monitoring system.

2. Lift installation according to claim 1, **characterised in that** a shaft door lock securing means (64) is provided, which serves the purpose of mechanically securing the shaft door lock (18; 28; 78) in order to prevent opening of the shaft door (11; 41; 51), wherein the shaft door lock securing means (64) is mechanically or electromagnetically activatable from the lift cage (12; 62).

3. Lift installation according to claim 1 or 2, **characterised in that** the contactless sensor means comprises an active sensor part (15) and a passive sensor part (19), wherein the active sensor part (15) is arranged at the lift cage (12; 62), preferably at the cage door (13; 53), and the passive sensor part (19) is arranged in the region of the shaft door lock (18; 28; 78) to be monitored.

4. Lift installation according to claim 3, **characterised in that** the active sensor part (15) can interact with the passive sensor part (19) as soon as the lift cage (12; 62) stops behind the shaft door (11; 41; 51) to be monitored and the door leaf of the shaft door (11; 41; 51) together with the shaft door lock (18; 28; 78) to be monitored are disposed in the correct locked setting thereof.

5. Lift installation according to claim 3 or 4, **characterised in that** the active sensor part (15) can transiently interact with the passive sensor part (19) when the lift cage (12; 62) moves past a shaft door (11; 41; 51) to be monitored and the door leaf of the shaft door (11; 41; 51) together with the shaft door lock (18; 28; 78) to be monitored are disposed in the correct locked setting thereof.

6. Monitoring system for a lift installation, wherein the lift installation comprises a lift cage (12; 62), which is arranged in the lift shaft (10) and is vertically movable, with a cage door (13; 53), the lift installation comprises at least one shaft door (11; 41; 51) with at least one door leaf, by which access to the lift shaft (10) is closable, the shaft door (11; 41; 51) comprises an automatically locking shaft door lock (18; 28; 78) for locking the door leaf in a closed setting, the shaft door lock can be unlocked by the lift cage (12; 62) and the lift installation includes a lift control (16), **characterised in that** the monitoring system comprises a contactless sensor means (15, 19; 54, 55, 59) enabling recognition from the lift cage (12; 62) whether the shaft door lock (18; 28; 78) and the door leaf of the shaft door (11; 41; 51) are disposed in the correct locked setting thereof, wherein this sensor means (15, 19; 54, 55, 59) is connectible with the lift control (16) and/or with a separate safety monitoring system.

7. Monitoring system according to claim 6, **characterised in that** the contactless sensor means comprises an active sensor part (15) and a passive sensor part (19), wherein the active sensor part (15) is fastenable to the lift cage (12; 62), preferably to the cage door (13; 53), and the passive sensor part (19) is fastenable in the region of the shaft door lock (18; 28; 78) to be monitored.

8. Monitoring system according to claim 6, **characterised in that** the active sensor part (15) and the passive sensor part (19) are so designed that the active sensor part (15) can interact with the passive sensor part (19) as soon as the lift cage (12; 62) stops behind the shaft door (11; 41; 51) to be monitored, the door leaf of the shaft door (11; 41; 51) is disposed in its closed setting and the shaft door lock 18; 28; 78) to be monitored is in locked setting.

9. Shaft door lock (18; 28; 78) for use in a lift installation, wherein the lift installation comprises a lift cage (12; 62), which is arranged in the lift shaft (10) and is vertically movable, with a cage door (13; 53), the lift installation comprises at least one shaft door (11; 41; 51) with at least one door leaf, by which access to the lift shaft (10) is closable, the shaft door lock (18; 28; 78) is an automatically locking shaft door lock (18; 28; 78) for locking the door leaf of the shaft door (11; 41; 51) and is so designed that it can be mechanically unlocked by the lift cage (12; 62) and the lift installation includes a lift control (16), **characterised in that** the shaft door lock (18; 28; 78) is provided with a passive sensor means (19) which is designed for the purpose of contactlessly interacting with an active sensor part (15) when the lift cage (12; 62) is disposed in the region of the shaft door (11; 41; 51).

10. Shaft door lock (18; 28; 78) according to claim 9, **characterised in that** a shaft door lock securing means (64) is provided at the shaft door lock (18; 28; 78) and serves the purpose of mechanically securing the shaft door lock (18; 28; 78) in order to prevent opening of the shaft door (11; 41; 51), wherein the shaft door lock securing means (64) is mechanically or electromagnetically activatable from the lift cage (12; 62).

## Revendications

1. Installation d'ascenseur avec une cabine d'ascenseur (12 ; 62) qui dispose d'une porte de cabine (13 ; 53) et qui est disposée pour pouvoir se déplacer à la verticale dans une cage d'ascenseur (10),
avec au moins une porte palière (11 ; 41 ; 51) grâce à laquelle l'accès à la cage (10) peut être fermé et qui comporte au moins un battant de porte,
avec un verrou de porte palière à verrouillage automatique (18 ; 28 ; 78) pour verrouiller le battant de la porte palière (11 ; 41 ; 51) lorsque celui-ci est dans sa position fermée, le verrou de porte palière (18 ; 28 ; 78) étant apte à être déverrouillé grâce à la cabine d'ascenseur (12 ; 62), et
avec une commande d'ascenseur (16),
**caractérisée en ce qu'**elle comporte un détecteur sans contact (15, 19 ; 54, 55, 59) qui permet de voir à partir de la cabine d'ascenseur (12 ; 62) si le verrou de porte palière (18 ; 28 ; 78) et le battant de la porte palière (11 ; 41 ; 51) se trouvent dans leur position de verrouillage correcte, ce détecteur (15, 19 ; 54, 55, 59) étant apte à être relié à la commande d'ascenseur (16) et/ou à un système de surveillance de sécurité distinct.

2. Installation d'ascenseur selon la revendication 1, **caractérisée en ce qu'**il est prévu un dispositif de blocage de verrou de porte palière (64) qui sert à bloquer mécaniquement le verrou de porte palière (18 ; 28 ; 78) afin d'empêcher une ouverture de la porte palière (11 ; 41 ; 51), ce dispositif de blocage (64) pouvant être activé par voie mécanique ou électromécanique à partir de la cabine d'ascenseur (12 ; 62).

3. Installation d'ascenseur selon la revendication 1 ou 2, **caractérisée en ce que** le détecteur sans contact comprend un élément de détecteur actif (15) et un élément de détecteur passif (19), l'élément actif (15) étant disposé sur la cabine d'ascenseur (12 ; 62), de préférence sur la porte de cabine (13, 53), et l'élément passif (19) dans la zone du verrou de porte palière (18 ; 28 ; 78) à surveiller.

4. Installation selon la revendication 3,
**caractérisée en ce que** l'élément de détecteur actif (15) peut entrer en interaction avec l'élément de détecteur passif (19) dès que la cabine d'ascenseur (12 ; 62) s'arrête derrière la porte palière (11 ; 41 ; 51) à surveiller et que le battant de la porte palière (11 ; 41 ; 51) ainsi que le verrou de porte palière (18 ; 28 ; 78) à surveiller se trouvent dans leur position de verrouillage correcte.

5. Installation selon la revendication 3 ou 4, **caractérisée en ce que** l'élément de détecteur actif (15) peut entrer temporairement en interaction avec l'élément de détecteur passif (19) lorsque la cabine d'ascenseur (12 ; 62) passe devant une porte palière (11 ; 41 ; 51) à surveiller et que le battant de la porte palière (11 ; 41 ; 51) ainsi que le verrou de porte palière (18 ; 28 ; 78) se trouvent dans leur position de verrouillage correcte.

6. Système de surveillance pour une installation d'ascenseur, selon lequel
l'installation d'ascenseur comprend une cabine d'ascenseur (12 ; 62) disposée et apte à se déplacer à la verticale dans une cage d'ascenseur (10) et pourvue d'une porte de cabine (13 ; 53),
l'installation d'ascenseur comporte au moins une porte palière (11 ; 41 ; 51) pourvue d'au moins un battant, grâce à laquelle l'accès à la cage (10) peut être fermé,
la porte palière (11 ; 41 ; 51) comprend un verrou de porte palière à verrouillage automatique (18 ; 28 ; 78) pour verrouiller le battant de porte dans sa position fermée,
le verrou de porte palière est apte à être déverrouillé grâce à la cabine d'ascenseur (12 ; 62), et
l'installation d'ascenseur contient une commande d'ascenseur (16),
**caractérisé en ce que** le système de surveillance comporte un détecteur sans contact (15, 19 ; 54, 55, 59) qui permet de voir à partir de la cabine (12 ; 62) si le verrou de porte palière (18 ; 28 ; 78) et le battant de la porte palière (11 ; 41 ; 51) se trouvent dans leur position de verrouillage correcte, ce détecteur (15, 19 ; 54, 55, 59) étant apte à être relié à la commande d'ascenseur (16) et/ou à un système de surveillance de sécurité distinct.

7. Système de surveillance selon la revendication 6,
**caractérisé en ce que** le détecteur sans contact comprend un élément de détecteur actif (15) et un élément de détecteur passif (19), l'élément actif (15) étant apte à être fixé à la cabine d'ascenseur (12 ; 62), de préférence à la porte de cabine (13, 53), et l'élément passif (19) dans la zone du verrou de porte palière (18 ; 28 ; 78) à surveiller.

8. Système de surveillance selon la revendication 6,
**caractérisé en ce que** l'élément de détecteur actif (15) et l'élément de détecteur passif (19) sont conçus pour que l'élément actif (15) puisse entrer en interaction avec l'élément passif (19) dès que la cabine d'ascenseur (12 ; 62) s'arrête derrière la porte palière (11; 41; 51) à surveiller, que le battant de la porte palière (11; 41 ; 51) se trouve dans sa position fermée et que le verrou de porte palière (18 ; 28; 78) à surveiller est en position verrouillée.

9. Verrou de porte palière (18 ; 28 ; 78) à utiliser dans une installation d'ascenseur,
étant précisé que l'installation d'ascenseur comprend une cabine d'ascenseur (12 ; 62) qui est disposée et apte à se déplacer à la verticale dans une cage d'ascenseur (10) et qui est pourvue d'une porte de cabine (13 ; 53),
que l'installation d'ascenseur comporte au moins une porte palière (11 ; 41; 51) avec au moins un battant, grâce à laquelle l'accès à la cage (10) peut être fermé,
que le verrou de porte palière (18 ; 28 ; 78) consiste en un verrou de porte palière à verrouillage automatique (18 ; 28 ; 78) pour verrouiller le battant de la porte palière (11 ; 41, 51), qui est conçu pour pouvoir être déverrouillé mécaniquement grâce à la cabine (12 ; 62),
et que l'installation d'ascenseur contient une commande d'ascenseur (16),
**caractérisé en ce que** le verrou de porte palière (18 ; 28 ; 78) est pourvu d'un détecteur passif (19) qui est conçu pour entrer en interaction, sans contact, avec un élément de détecteur actif (15) au cas où la cabine d'ascenseur (12 ; 62) se trouve dans la zone de la porte palière (11 ; 41 ; 51).

10. Verrou de porte palière (18 ; 28 ; 78) selon la revendication 9, **caractérisé en ce qu'**il est prévu sur ledit verrou de porte palière (18 ; 28 ; 78) un dispositif de blocage de verrou de porte palière (64) qui sert à bloquer mécaniquement le verrou de porte palière (18 ; 28; 78) afin d'empêcher une ouverture de la porte palière (11 ; 41 ; 51), le dispositif de blocage (64) étant apte à être activé par voie mécanique ou électromagnétique à partir de la cabine (12 ; 62).
